# EUROPÄISCHE PATENTSCHRIFT

(11) **EP 1 092 637 B1**
(45) Veröffentlichungstag und Bekanntmachung des Hinweises auf die Patenterteilung: **28.12.2005**
(21) Anmeldenummer: 99120536.0
(22) Anmeldetag: 15.10.1999
(51) Int. Cl.: B65D 39/00

(54) **Verschlusselement für Gefässe**
Closure element for containers
Elément de fermeture pour conteneurs

(43) Veröffentlichungstag der Anmeldung: 18.04.2001
(73) Patentinhaber: Rösler Porzellan- und Kunststoffe GmbH & Co. KG, 96355 Tettau-Schauberg (DE)
(72) Erfinder: Rösler, Guido, 96355 Tettau-Schauberg (DE); Weissbach, Ralf, 98743 Spechtsbrunn-Gemeinde Oberland (DE)
(74) Vertreter: Manitz, Finsterwald & Partner GbR

(56) Entgegenhaltungen:
- EP-A- 0 905 036
- DE-A- 19 634 046

## Beschreibung

Die Erfindung betrifft ein Verschlußelement für Gefäße, insbesondere einen mit einem Spannbügel versehenen Verschlußknopf für Flaschen, bestehend aus einem Verschlußkörper und einem am Verschlußkörper vorgesehenen Abdichtorgan, welches von einem eine vorzugsweise konische Dichtfläche aufweisenden thermoplastischen Dichtring gebildet ist.

Ein solches Verschlusselement ist in der EP-A-0 905 036 offenbart.

Verschlußelemente dieser Art sind vor allem als sogenannte Spannbügelverschlüsse im Zusammenhang mit Flaschen bekannt, wobei das Verschlußelement im Regelfall aus der Kombination eines Porzellankörpers mit einem durch Eigenspannung in einer ringförmigen Ausnehmung gehaltenem Dichtring oder einer Dichtscheibe besteht.

Diese bekannten Verschlußelemente sind mit gewissen Nachteilen verbunden, insbesondere sind sie in hygienischer Hinsicht und im Hinblick auf ihre Dauer-Funktionstüchtigkeit verbesserungsbedürftig.

Aufgabe der Erfindung ist es daher, die bekannten einschlägigen Verschlußelemente insbesondere dahingehend zu verbessern, daß ohne Inkaufnahme sonstiger Nachteile sowohl die Dauer-Funktionstüchtigkeit als auch die Verschlußqualität wesentlich erhöht wird.

Gelöst wird diese Aufgabe nach der Erfindung im wesentlichen dadurch, daß der Verschlußkörper aus einem Grundteil aus Porzellan oder Keramik und einem mit diesem fest und insbesondere gasdicht verbundenen Kappenteil aus einer Hartkomponente besteht und daß der Dichtring mittels einer festen und gasundurchlässigen Verbindung am Kappenteil befestigt ist.

Vor allem durch die gasundurchlässige und feste Verbindung zwischen dem Grundteil und dem Kappenteil sowie zwischen dem Kappenteil und dem Dichtring und somit zwischen dem Verschlußkörper und dem Dichtring wird sichergestellt, daß sich zwischen Verschlußkörper und Abdichtorgan keine Mikroorganismen ansiedeln und sich in dem Flascheninhalt ausbreiten können, und es wird außerdem gewährleistet, daß ein Trennen von Abdichtorgan und Verschlußkörper bei wiederholtem Öffnen des Verschlusses aufgrund von Adhäsionskräften und eventuell auftretenden Verklebungen zwischen zu verschließendem Gefäß und Abdichtorgan wirksam verhindert wird.

Durch die gemäß der Erfindung erreichte absolute Gasundurchlässigkeit wird auch jegliches Entweichen von Gasen, insbesondere von Kohlendioxid aus dem Flascheninhalt sicher vermieden.

Das den Dichtring tragende Kappenteil ist mit dem Grundteil über eine im Normaleinsatz nicht lösbare Formschlußverbindung verbunden, die bevorzugt durch eine Verklebung verstärkt ist.

Ein weiterer wesentlicher Vorteil der Erfindung resultiert aus der Ausgestaltung des Grundteils als Keramik- oder Porzellanteil, da in diese Materialien das jeweilige Dekor eingebrannt werden kann und somit eine wesentlich verbesserte Dekorlebensdauer im Vergleich zu bisherigen, aus Kunststoff bestehenden Verschlüssen erhalten wird.

Weitere vorteilhafte Ausgestaltungen der Erfindung sind in den Unteransprüchen angegeben.

Ein Ausführungsbeispiel der Erfindung wird nachfolgend unter Bezugnahme auf die Zeichnung erläutert, wobei die einzige Figur der Zeichnung eine teilweise geschnitten dargestellte Vertikalansicht eines Verschlußelements nach der Erfindung zeigt.

Die Zeichnung zeigt einen mit dem allgemeinen Bezugszeichen 1 gekennzeichneten Verschlußkörper für Flaschen. Dieser Verschlußkörper 1 besteht aus einem einander diametral gegenüberliegende Aufnahmen 2 für einen Spannbügel aufweisendem Grundteil 3 aus Porzellan oder Keramik sowie einem Kappenteil 4 aus einer Hartkomponente, insbesondere einem Thermoplast.

Die von dem Verschlußkörper gegenüber dem jeweiligen Gefäß bzw. der jeweiligen Flaschen zu erbringende Dichtwirkung wird mittels eines Dichtrings 6 erzielt, der im Regelfall mittels eines Spannbügels im Verschlußzustand des betreffenden Gefäß gegen die Flaschenöffnung verspannt wird. Der Dichtring 6 ist zumindest am Kappenteil 4 gasdicht über eine entsprechende Anlage-Verbindungsfläche 5 befestigt. In den Bereichen, in denen der Dichtring 6 am Grundteil 3 zur Anlage kommt, kann ebenfalls eine gasdichte Verbindung vorgesehen sein.

Der Dichtring 6 besitzt im Axialschnitt einen konischen Verlauf, wobei er sich in Richtung des freien Endes des Kappenteils 4 verjüngt. Im Bereich des Grundteils 3 liegt der Dichtring 6 an einer Ringschulter 9 an und ist dabei bevorzugt stirnseitig komprimiert, wie dies der Zeichnung zu entnehmen ist.

Das Kappenteil 4 ist am Grundteil 3 über eine Formschlußverbindung 10 befestigt, wobei diese Formschlußverbindung über einen pilzartigen Ansatz 8 des Grundteils 3 und eine komplementäre Formgestaltung des Kappenteils 4 erhalten wird. Diese Formschlußverbindung zwischen Grundteil 3 und Kappenteil 4 kann auch noch durch Klebung verstärkt werden.

Durch die geschilderte feste Verbindung zwischen Dichtring 6 und Kappenteil 4 wird sichergestellt, daß sich der Dichtring 6 beim Öffnen des Verschlusses nicht von dem Verschlußkörper bzw. dem Kappenteil 4 löst, was bei bekannten Verschlüssen aufgrund von Adhäsionskräften und vor allem durch das Klebevermögen von beispielsweise Bier und zuckerhaltigen Getränken immer wieder auftritt. Die erwähnte feste Verbindung stellt des weiteren sicher, daß sich zwischen Hart- und Weichkomponenten des Verschlußelements keinerlei Mikroorganismen ansiedeln können und damit auch die Gefahr gebannt ist, daß sich solche Mikroorganismen in dem Flascheninhalt ausbreiten.

Der Verschlußkörper nach der Erfindung kann in herkömmlicher Weise gehandhabt und eingesetzt werden, er läßt sich auf wirtschaftliche Weise fertigen und erbringt wesentliche Vorteile im Gebrauch.

## Patentansprüche

1. Verschlußelement für Gefäße, insbesondere mit einem Spannbügel versehener Verschlußknopf für Flaschen,
bestehend aus einem Verschlußkörper (1) und einem am Verschlußkörper (1) vorgesehenen Abdichtorgan, welches von einem eine vorzugsweise konische Dichtfläche (7) aufweisenden thermoplastischen Dichtring (6) gebildet ist,
**dadurch gekennzeichnet,**
**daß** der Verschlußkörper (1) aus einem Grundteil (3) aus Porzellan oder Keramik und einem mit diesem fest und insbesondere gasdicht verbundenen Kappenteil (4) aus einer Hartkomponente besteht und daß der Dichtring (6) mittels einer festen und gasundurchlässigen Verbindung (5) am Kappenteil (4) befestigt ist.

2. Verschlußelement nach Anspruch 1,
**dadurch gekennzeichnet,**
**daß** der Dichtring (6) aus einem vergleichsweise weichen thermoplastischen Material, insbesondere aus einem thermoplastischen Elastomer, und der Kappenteil (4) aus einem vergleichsweise harten thermoplastischen Material besteht.

3. Verschlußelement nach einem der vorhergehenden Ansprüche,
**dadurch gekennzeichnet,**
**daß** das den Dichtring (6) tragende Kappenteil (4) mit dem Grundteil (3) über eine im Normaleinsatz nicht lösbare Verbindung, insbesondere eine nicht lösbare Formschlußverbindung (10) verbunden ist.

4. Verschlußelement nach Anspruch 3,
**dadurch gekennzeichnet,**
**daß** die Formschlußverbindung (10) zusätzlich durch eine Klebeverbindung verstärkt ist.

5. Verschlußelement nach einem der vorhergehenden Ansprüche,
**dadurch gekennzeichnet,**
**daß** der Dichtring (6) sich ausgehend vom Grundteil (3) in Richtung seines kappenseitig gelegenen Endes verjüngt.

6. Verschlußelement nach einem der vorhergehenden Ansprüche,
**dadurch gekennzeichnet,**
**daß** die am Kappenteil (4) gasdicht befestigte Dichtung (6) über einen komprimierten Bereich an einer Ringschulter (9) des Grundteils (3) anliegt.

7. Verschlußelement nach einem der vorhergehenden Ansprüche,
**dadurch gekennzeichnet,**
**daß** das aus Keramik oder Porzellan bestehende Grundteil (3) mit einem eingebrannten Dekor versehen ist.

## Claims

1. A closing element for vessels, in particular comprising a stopper for bottles provided with a clip,
consisting of a stopper body (1) and a sealing member which is provided at the stopper body (1) and which is formed by a thermoplastic sealing ring (6) having a preferably conical sealing surface (7),
**characterized in that**
the stopper body (1) consists of a base part (3) made of porcelain or ceramic and of a cap part (4) which is made of a hard component and which is fixedly connected, and in particular connected in a gas-impermeable manner, to the base part; and **in that** the sealing ring (6) is secured to the cap part (4) by means of a fixed and gas-impermeable connection (5).

2. A stopper body in accordance with claim 1, **characterized in that** the sealing ring (6) consists of a comparatively soft thermoplastic material, in particular of a thermoplastic elastomer, and the cap part (4) consists of a comparatively hard thermoplastic material.

3. A connector element in accordance with any one of the preceding claims, **characterized in that** the cap part (4) carrying the sealing ring (6) is connected to the base part (3) via a connection not releasable in normal use, in particular via a non-releasable shape-matched connection (10).

4. A stopper body in accordance with claim 3, **characterized in that** the shape-matched connection (10) is additionally reinforced by an adhesive bond.

5. A stopper body in accordance with any one of the preceding claims, **characterized in that** the sealing ring (6) tapers in the direction of its end disposed at the side of the cap, starting from the base part (3).

6. A connector element in accordance with any one of the preceding claims, **characterized in that** the seal (6) fastened in a gas-impermeable manner to the cap part (4) contacts a ring shoulder (9) of the base part (3) via a compressed region.

7. A connector element in accordance with any one of the preceding claims, **characterized in that** the base part (3) consisting of ceramic or porcelain is provided with a fired decor.

## Revendications

1. Élément d'obturation pour récipients, en particulier bouton d'obturation équipé d'un étrier de serrage pour des bouteilles, comprenant un corps d'obturation (1) et un organe d'étanchement prévu sur le corps d'obturation (1), organe qui est formé par une bague d'étanchéité (6) thermoplastique présentant de préférence une surface d'étanchéité (7) conique,
**caractérisé en ce que** le corps d'obturation (1) est formé par une pièce de base (3) en porcelaine ou en céramique et par une pièce formant coiffe (4), en une composante dure, reliée fermement à la partie de base et en particulier de manière étanche aux gaz, et **en ce que** la bague d'étanchéité (6) est reliée à la pièce formant coiffe (4) au moyen d'une jonction (5) ferme et imperméable aux gaz.

2. Élément d'obturation selon la revendication 1, **caractérisé en ce que** la bague d'étanchéité (6) est réalisée en une matière thermoplastique comparativement souple, en particulier en un élastomère thermoplastique, et **en ce que** la pièce formant coiffe (4) est réalisée en une matière thermoplastique comparativement dure.

3. Élément d'obturation selon l'une des revendications précédentes, **caractérisé en ce que** la pièce formant coiffe (4) qui porte la bague d'étanchéité (6) est reliée à la pièce de base (3) via une liaison non détachable en utilisation normale, en particulier une liaison non détachable à coopération de formes (10).

4. Élément d'obturation selon la revendication 3, **caractérisé en ce que** la liaison à coopération de formes (10) est additionnellement renforcée par une liaison collée.

5. Élément d'obturation selon l'une des revendications précédentes, **caractérisé en ce que** la bague d'étanchéité (6) va en se rétrécissant en partant de la pièce de base (3) en direction de son extrémité située côté coiffe.

6. Élément d'obturation selon l'une des revendications précédentes, **caractérisé en ce que** la bague d'étanchéité (6) fixée de façon étanche aux gaz sur la pièce formant coiffe (4) est appliquée via une zone comprimée contre un épaulement annulaire (9) de la pièce de base (3).

7. Élément d'obturation selon l'une des revendications précédentes, **caractérisé en ce que** la pièce de base (3) réalisée en céramique ou en porcelaine est pourvue d'un décor appliqué par cuisson.
